# EUROPÄISCHE PATENTSCHRIFT

(11) **EP 3 039 282 B1**
(45) Veröffentlichungstag und Bekanntmachung des Hinweises auf die Patenterteilung: **27.02.2019**
(21) Anmeldenummer: 14742485.7
(22) Anmeldetag: 17.07.2014
(51) Int. Cl.: F02M 59/44, F02M 59/46, F02M 59/48

(54) **PUMPE, INSBESONDERE EINE KRAFTSTOFFHOCHDRUCKPUMPE**
PUMP, IN PARTICULAR A HIGH-PRESSURE FUEL PUMP
POMPE, EN PARTICULIER UNE POMPE DE CARBURANT À HAUTE PRESSION

(30) Priorität: 30.08.2013 DE 102013217357
(43) Veröffentlichungstag der Anmeldung: 06.07.2016
(73) Patentinhaber: Robert Bosch GmbH, 70442 Stuttgart (DE)
(72) Erfinder: ALEKER, Jochen, 70499 Stuttgart (DE)
(86) Internationale Anmeldenummer: PCT/EP2014/065390
(87) Internationale Veröffentlichungsnummer: WO 2015/028196

(56) Entgegenhaltungen:
- DE-A1-102006 061 558
- DE-A1-102009 000 835
- DE-A1-102009 000 857
- DE-A1-102011 087 701

## Beschreibung

### Stand der Technik

Die Erfindung geht aus von einer Pumpe, insbesondere Kraftstoffhochdruckpumpe, nach der Gattung des Anspruchs 1.

Eine solche Pumpe in Form einer Kraftstoffhochdruckpumpe ist durch die DE 10 2009 000 835 A1 bekannt. Diese Pumpe weist ein Gehäuseteil auf, in dem in einer Zylinderbohrung ein Pumpenkolben beweglich angeordnet ist, der in der Zylinderbohrung einen Pumpenarbeitsraum begrenzt. Die Pumpe weist ein Einlassventil auf, das im Gehäuseteil angeordnet ist und durch das der Pumpenarbeitsraum mit einem Zulauf für Fördermedium verbindbar ist. Im Zulauf ist eine Zumesseinrichtung vorgesehen, durch die die dem Pumpenarbeitsraum zugeführte Menge an Fördermedium variabel einstellbar ist. Der Zulauf verläuft teilweise durch ein Niederdruckmodul, in dem die Zumesseinrichtung angeordnet ist und das mit dem Gehäuseteil der Pumpe verbunden ist. Am Niederdruckmodul ist ein Anschluss für den Zulauf angeordnet, der beispielsweise von einer Förderpumpe zum Niederdruckmodul führen kann. Der Zulauf verläuft von der Zumesseinrichtung im Niederdruckmodul durch das Gehäuseteil der Pumpe zu dem im Gehäuseteil angeordneten Einlassventil. Das Gehäuseteil der Pumpe weist einen an die Zylinderbohrung anschließenden hohlzylinderförmigen Ansatz auf, in dem das Einlassventil mit dessen Ventilgehäuse angeordnet ist. Das Niederdruckmodul weist eine Ausnehmung auf, in die der Ansatz des Gehäuseteils hineinragt, wobei der Zulauf von der Zumesseinrichtung zum Einlassventil im hohlzylinderförmigen Ansatz verläuft. Das Ventilgehäuse des Einlassventils wird durch einen mit einer zentralen Öffnung versehenen Schraubring in den hohlzylinderförmigen Ansatz des Gehäuseteils gepresst, so dass der Pumpenarbeitsraum zum Ansatz hin abgedichtet wird. Durch den Ansatz und den Schraubring wird in der Ausnehmung des Niederdruckmoduls ein an den Ansatz anschließender Raum begrenzt, aus dem durch im Schraubring von dessen zentraler Öffnung ausgehend verlaufende Bohrungen Kraftstoff aus dem Raum zum Einlassventil gelangen kann. Diese Ausbildung ist nur verwendbar wenn der Raum, aus dem der Zulauf zum Einlassventil erfolgt, an den hohlzylinderförmigen Ansatz des Gehäuseteils anschließend angeordnet ist und dieser Raum durch die Ausnehmung des Niederdruckmoduls geschlossen ist, da dieser Raum und der hohlzylinderförmige Ansatz des Gehäuseteils durch den offenen Schraubring nicht verschlossen wird. Hierdurch benötigt die Pumpe einen großen Bauraum und ist aufwendig in der Herstellung.

### Offenbarung der Erfindung

### Vorteile der Erfindung

Die erfindungsgemäße Pumpe mit den Merkmalen gemäß Anspruch 1 hat demgegenüber den Vorteil, dass diese einfach, kostengünstig und mit kompakter Baugröße herstellbar ist, da der Zulauf zum Einlassventil aus dem den Außenmantel des hohlzylinderförmigen Ansatzes des Gehäuseteils angeordneten Ringraum erfolgt und der hohlzylinderförmige Ansatz nach außen durch die Verschlussschraube verschlossen ist.

In den abhängigen Ansprüchen sind vorteilhafte Ausgestaltungen und Weiterbildungen der erfindungsgemäßen Pumpe angegeben. Durch die Ausbildung gemäß Anspruch 2 ist eine flexible Ausrichtung des Anschlusses für den Zulauf an der Pumpe ermöglicht. Die Ausbildung gemäß Anspruch 3 und insbesondere Anspruch 4 ermöglicht eine günstige Strömungsführung von der Zumesseinrichtung zum Einlassventil. Durch die Ausbildung gemäß Anspruch 5 ist ein geringes Gewicht und eine einfache Herstellung des Niederdruckmoduls und damit der Pumpe ermöglicht. Die Ausbildung gemäß Anspruch 7 ermöglicht eine günstige Strömungsführung im Niederdruckmodul vom Zulaufanschluss zur Zumesseinrichtung.

### Zeichnung

Zwei Ausführungsbeispiele der Erfindung sind in der Zeichnung dargestellt und in der nachfolgenden Beschreibung näher erläutert. Es zeigen Figur 1 eine Pumpe in vereinfachter Darstellung in einem Längsschnitt mit einem dieser zugeordneten Niederdruckmodul gemäß einem ersten Ausführungsbeispiel, Figur 2 die Pumpe in einer Ansicht in Pfeilrichtung II in Figur 1 und Figur 3 die Pumpe mit dem Niederdruckmodul gemäß einem zweiten Ausführungsbeispiel.

### Beschreibung der Ausführungsbeispiele

In Figur 1 ist eine Pumpe dargestellt, die insbesondere eine Kraftstoffhochdruckpumpe für eine Kraftstoffeinspritzeinrichtung einer Brennkraftmaschine ist. Die Pumpe weist ein Gehäuseteil 10 auf, das nachfolgend als Zylinderkopf bezeichnet wird. Der Zylinderkopf 10 weist eine Zylinderbohrung 12 auf, in der ein Pumpenkolben 14 verschiebbar dicht geführt ist. Der Pumpenkolben 14 begrenzt mit seinem in die Zylinderbohrung 12 ragenden Ende einen Pumpenarbeitsraum 16. Das aus der Zylinderbohrung 12 ragende Ende des Pumpenkolbens 14 ist mit einer Übertragungseinrichtung beispielsweise in Form eines Rollenstößels 20 verbunden. Der Rollenstößel 20 stützt sich an einem Nocken 22 einer Antriebswelle 24 ab, durch den bei der Drehbewegung der Antriebswelle 24 eine Hubbewegung des Pumpenkolbens 14 in der Zylinderbohrung 12 bewirkt wird. Die Antriebswelle 24 kann Teil der Pumpe sein oder Teil der Brennkraftmaschine, beispielsweise deren Nockenwelle oder eine andere Welle.

Der Pumpenarbeitsraum 16 ist über ein Einlassventil 26 mit einem Niederdruckzulauf 27 zur Pumpe und über ein Auslassventil 28 mit einem Hochdruckablauf verbindbar, der beispielsweise zu einem Hochdruckspeicher 30 führt. Der Niederdruckzulauf 27 kann beispielsweise von einer Förderpumpe, die Kraftstoff aus einem Vorratsbehälter ansaugt, gespeist werden. Das Einlassventil 26 weist ein Ventilgehäuse 32 auf und ist als Rückschlagventil ausgebildet. Das Einlassventil 26 weist ein kolbenförmiges Ventilglied 34 auf, das über seinen Schaft 36 im Ventilgehäuse 32 geführt ist und das mit einer an seinem im Durchmesser gegenüber dem Schaft 36 vergrößerten Kopf 38 ausgebildeten Dichtfläche mit einem am Ventilgehäuse 32 ausgebildeten Ventilsitz zusammenwirkt. Das Ventilglied 34 ist durch eine Schließfeder 40 in Schließrichtung beaufschlagt.

Der Zylinderkopf 10 ist in einer Aufnahme 44 eines Grundgehäuses der Pumpe oder eines Gehäuses der Brennkraftmaschine, beispielsweise deren Zylinderkopf oder Motorblock, eingesetzt, wobei die Aufnahme 44 beispielsweise als Bohrung ausgebildet ist. Der Zylinderkopf 10 weist dabei einen flanschartigen Bereich 46 auf, der einen größeren Querschnitt aufweist als die Aufnahme 44 und der auf der die Aufnahme 44 umgebenden Außenseite anliegt. An den flanschartigen Bereich 46 des Zylinderkopfs 10 schließt sich ein durch die Aufnahme 44 ragender Fortsatz 48 an, in dem die Zylinderbohrung 12 verläuft und aus dem das mit dem Rollenstößel 20 verbundene Ende des Pumpenkolbens 14 herausragt. Auf der dem Fortsatz 48 gegenüberliegenden Seite des flanschartigen Bereichs 48 schließt sich ein hohlzylinderförmiger Ansatz 50 am Zylinderkopf 10 an, der zumindest annähernd koaxial zur Zylinderbohrung 12 verläuft.

Das Ventilgehäuse 32 des Einlassventils 26 ist von der der Zylinderbohrung 12 abgewandten Außenseite her in den hohlzylinderförmigen Ansatz 50 eingesetzt, wobei das Ventilgehäuse 32 an einer am Übergang von der Zylinderbohrung 12 zum Ansatz 50 gebildeten Ringschulter 52 des Zylinderkopfs 10 anliegt. Von der Außenseite her ist in den Ansatz 50 eine Verschlussschraube 56 eingefügt, die ein Außengewinde aufweist, welches mit einem Innengewinde des Ansatzes 50 zusammenwirkt. Durch die Verschlussschraube 56 wird das Ventilgehäuse 32 gegen die Ringschulter 52 gepresst, um den Pumpenarbeitsraum 16 zum Ansatz 50 hin abzudichten. Gegebenenfalls kann zwischen dem Ventilgehäuse 32 und der Ringschulter 52 ein Dichtring angeordnet sein. Die Verschlussschraube 56 weist auf ihrer dem Ventilgehäuse 32 zugewandten Innenseite eine zentrale Ausnehmung 58 auf, in der das aus dem Ventilgehäuse 32 ragende Ende des Schafts 36 des Ventilglieds 34 und die Schließfeder 40 angeordnet sind.

Im Umfang des Ventilgehäuses 32 sind wenigstens eine oder vorzugsweise mehrere über den Umfang verteilt angeordnete Zulaufbohrungen 60 vorgesehen, durch die Kraftstoff in das Einlassventil 26 eintritt. Das Ventilgehäuse 32 ist im Ansatz 50 von einer Ringnut 62 umgeben, in die die Zulaufbohrungen 60 münden. Die Ringnut 62 ist mit dem Außenumfang des Ansatzes 50 über wenigstens eine durch den Ansatz 50 verlaufende Bohrung 64 verbunden.

Am Zylinderkopf 10 ist seitlich, zumindest annähernd senkrecht zur Längsachse 13 der Zylinderbohrung 12, ein Stutzen 66 ausgebildet, in dem das Auslassventil 28 angeordnet ist. Am Stutzen 66 ist eine zum Speicher 30 führende hydraulische Leitung anschließbar.

In den Figuren 1 und 2 ist die Pumpe gemäß einem ersten Ausführungsbeispiel dargestellt. Für den Zylinderkopf 10 ist ein Niederdruckmodul 70 vorgesehen, durch das der Zulauf 27 zum Einlassventil 26 verläuft. Das Niederdruckmodul 70 weist ein Modulgehäuse 72 auf, das mit dem Zylinderkopf 10 verbunden ist und das auf den hohlzylinderförmigen Ansatz 50 des Zylinderkopfs 10 aufgesetzt ist. Das Modulgehäuse 72 ist aus einem Werkstoff mit geringem Gewicht, beispielsweise Leichtmetall wie Aluminium oder einer Aluminiumlegierung oder aus Kunststoff hergestellt. Das Modulgehäuse 72 weist eine näherungsweise zylindrische Form auf, wobei dieses auf den Ansatz 50 des Zylinderkopfs 10 aufgesetzt ist und eine den Ansatz 50 aufnehmende Ausnehmung 74 aufweist. Das Modulgehäuse 72 liegt am flanschartigen Bereich 46 des Zylinderkopfs 10 an und zwischen dem Modulgehäuse 72 und dem Bereich 46 ist ein Dichtelement 76, beispielsweise in Form eines Dichtrings, eingespannt. Das Modulgehäuse 72 kann beispielsweise auf den Zylinderkopf 10 aufgepresst oder mittels einer Rastverbindung oder über wenigstens eine oder mehrere Schrauben am Zylinderkopf 10 befestigt sein.

An die Ausnehmung 74 schließt sich im Modulgehäuse 72 eine Öffnung 78 an, in die eine Zumesseinrichtung 80 eingesetzt ist, die dazu dient die dem Einlassventil 26 zugeführte Kraftstoffmenge variabel einstellen zu können. Die Zumesseinrichtung 80 ist beispielsweise als Proportionalventil ausgebildet, durch das unterschiedlich große Durchflussquerschnitte eingestellt werden können. Die Zumesseinrichtung 80 weist ein Gehäuse auf, in dem ein Kolben 82 angeordnet ist, durch den der Durchflussquerschnitt zwischen einem in die Zumesseinrichtung 80 mündenden Zulauf und einem von dieser abführenden Ablauf eingestellt wird. Der Kolben 82 ist mittels eines elektrischen Aktors 84, beispielsweise eines Elektromagneten, gegen eine Feder 85 verschiebbar. Abhängig von der Stellung des Kolbens 82 werden durch diesen unterschiedlich große Durchflussquerschnitte eingestellt. Der Zulauf in die Zumesseinrichtung 80 erfolgt zumindest annähernd radial zur Längsachse 83 des Kolbens 82 und der Ablauf führt zumindest annähernd koaxial zur Längsachse 83 des Kolbens 82 von der Zumesseinrichtung 80 ab und mündet in der Ausnehmung 74 des Modulgehäuses 72. Zwischen dem Außenumfang des Ansatzes 50 des Zylinderkopfs 10 und der Ausnehmung 74 ist ein Ringraum gebildet, so dass Kraftstoff von der Ausnehmung 74 über die Bohrung 64 im Ansatz 50 zum Einlassventil 26 gelangen kann. An der Zumesseinrichtung 80 ist ein elektrischer Anschluss 81 zur Verbindung mit einer elektronischen Steuereinrichtung angeordnet, durch die der Aktor 84 angesteuert wird. Bei mit dem Zylinderkopf 10 verbundenem Niederdruckmodul 70 ist die Zumesseinrichtung 80 so angeordnet, dass die Längsachse 83 von deren Kolben 82 zumindest annähernd koaxial zur Zylinderbohrung 12 verläuft.

Das Modulgehäuse 72 weist einen zumindest annähernd radial zur Ausnehmung 74 nach außen ragenden Vorsprung 86 mit einer Bohrung 87 auf. In die Bohrung 87 ist ein Anschlussstutzen 88 eingefügt, beispielsweise eingepresst. Am Anschlussstutzen 88 ist eine hydraulische Leitung anschließbar, die beispielsweise von einer Förderpumpe zum Niederdruckmodul 70 führt. Die Bohrung 87 im Modulgehäuse 72 ist über eine weitere Bohrung 89 mit der Zumesseinrichtung 80 verbunden, wobei die weitere Bohrung 89 in einem den Kolben 82 der Zumesseinrichtung 80 umgebenden Ringraum 90 im Modulgehäuse 72 mündet. Der Ringraum 90 und die Bohrung 87 können dabei in Richtung der Längsachse 83 des Kolbens 82 zueinander versetzt angeordnet sein, so dass die weitere Bohrung 89 entsprechend schräg im Modulgehäuse 72 verläuft.

Im Betrieb der Pumpe gelangt Kraftstoff beispielsweise von einer Förderpumpe gefördert aus einem Vorratsbehälter über den Anschlussstutzen 88 in die Bohrung 87 im Modulgehäuse 72 und von dort über die weitere Bohrung 89 in den Ringraum 90. Vom Ringraum 90 gelangt der Kraftstoff über den vom Kolben 82 der Zumesseinrichtung 80 eingestellten Durchflussquerschnitt und durch den Kolben 82 in die Ausnehmung 74 und von dieser über die Bohrung 64 und die Zulaufbohrungen 60 im Ventilgehäuse 32 zum Einlassventil 26. Durch die koaxiale Anordnung des Kolbens 82 der Zumesseinrichtung 80 zum Einlassventil 26, das wiederum koaxial zur Zylinderbohrung 12 angeordnet ist, wird eine günstige Einströmung des Kraftstoffs erreicht. Beim Saughub des Pumpenkolbens 14 öffnet das Einlassventil 26, so dass Kraftstoff in den Pumpenarbeitsraum 16 einströmt. Die beim Saughub des Pumpenkolbens 14 über das Einlassventil 26 in den Pumpenarbeitsraum 16 einströmende Kraftstoffmenge ist abhängig von dem durch den Kolben 82 der Zumesseinrichtung 80 eingestellten Durchflussquerschnitt. Wenn durch die Pumpe kein Kraftstoff gefördert werden soll, so wird die Zumesseinrichtung 80 geschlossen, so dass diese den Durchflussquerschnitt sperrt. Sollte infolge einer Leckage der Zumesseinrichtung dennoch Kraftstoff zur Pumpe gelangen und durch diese gefördert werden, so kann durch geeignete Maßnahmen in der Kraftstoffeinspritzeinrichtung der zu viel geförderte Kraftstoff abgeleitet werden. Gegebenenfalls kann zwischen der Förderpumpe, durch die Kraftstoff aus dem Vorratsbehälter zum Niederdruckmodul 70 gefördert wird, und dem Niederdruckmodul 70 ein Überströmventil angeordnet sein, durch das von der Förderpumpe zu viel geförderter Kraftstoff, der nicht durch die Zumesseinrichtung 80 der Pumpe zugeführt wird, abgeleitet werden kann. Das Überströmventil ist dabei nicht am Niederdruckmodul 70 angeordnet, sondern beispielsweise an der Förderpumpe.

Am Niederdruckmodul 70 ist als einziger hydraulischer Anschluss der Anschlussstutzen 88 angeordnet sowie der elektrische Anschluss 81 für die Zumesseinrichtung 80 vorgesehen. Weitere hydraulische Anschlüsse, beispielsweise für einen Rücklauf, sind nicht vorgesehen. Das Niederdruckmodul 70 kann infolge der kreiszylinderförmigen Ausbildung des Ansatzes 50 des Zylinderkopfs 10 in beliebigen Drehstellungen auf den Zylinderkopf 10 aufgesetzt werden, wobei über die Ausnehmung 74 und den zwischen dieser und dem Ansatz 50 des Zylinderkopfs 10 vorhandenen Ringraum stets eine Verbindung zwischen dem Ablauf der Zumesseinrichtung 80 und dem Einlassventil 26 vorhanden ist.

In Figur 3 ist die Pumpe mit dem Niederdruckmodul 170 gemäß einem zweiten Ausführungsbeispiel dargestellt. Der Zylinderkopf 10 der Pumpe ist gleich ausgebildet wie beim ersten Ausführungsbeispiel, jedoch ist das Niederdruckmodul 170 anders ausgebildet und die Zumesseinrichtung 180 ist anders angeordnet. Das Modulgehäuse 172 gemäß dem zweiten Ausführungsbeispiel ist flacher ausgebildet als beim ersten Ausführungsbeispiel und weist einen Flansch 173 mit einer Öffnung 174 auf, wobei das Modulgehäuse 172 so auf den Zylinderkopf 10 aufgesetzt ist, dass dessen Öffnung 174 den Ansatz 50 des Zylinderkopfs 10 umgibt. Seitlich an den Flansch 173 anschließend weist das Modulgehäuse 172 einen Vorsprung 186 auf, an dessen Ende in eine Bohrung 187 der Anschlussstutzen 88 eingesetzt ist. Zwischen dem Anschlussstutzen 88 und dem Flansch 173 ist im Modulgehäuse 172 eine weitere Öffnung 178 vorgesehen, in die die Zumesseinrichtung 80 eingesetzt ist. Die Öffnung 178 ist mit ihrer Längsachse zumindest annähernd parallel zur Längsachse der Öffnung 174 ausgerichtet. An die Bohrung 187 schließt sich im Modulgehäuse 172 eine weitere Bohrung 189 an, die in einen den Kolben 82 der Zumesseinrichtung 80 radial umgebenden Ringraum 190 mündet. Zwischen der Zumesseinrichtung 80 und dem Modulgehäuse 172 ist ein Raum 191 gebildet, in den der Ablauf der Zumesseinrichtung 80 mündet und der mit einer in die Öffnung 174 mündenden Bohrung 192 verbunden ist. Zwischen dem Ansatz 50 und der Öffnung 174 im Flansch 173 des Modulgehäuses 172 ist ein Ringraum gebildet.

Zwischen dem Flansch 173 des Modulgehäuses 172 und dem flanschartigen Bereich 46 des Zylinderkopfs 10 ist ein Dichtelement 76 angeordnet. Außerdem ist oberhalb der Bohrung 64 im Ansatz 50 des Zylinderkopfs 10 zwischen dem Ansatz 50 und der Öffnung 174 des Flanschs 173 ein Dichtelement 193, beispielsweise in Form eines Dichtrings, angeordnet. Weiterhin ist zwischen der Verschlussschraube 56 und dem Innenmantel des Ansatzes 50 ein Dichtelement 194, beispielsweise in Form eines Dichtrings, angeordnet. Somit ist der Übergang zwischen dem Zylinderkopf 10 und dem Niederdruckmodul sowie das Einlassventil 26 nach außen abgedichtet.

Das Niederdruckmodul 170 kann infolge der kreiszylinderförmigen Ausbildung des Ansatzes 50 des Zylinderkopfs 10 in beliebigen Drehstellungen mit dem Zylinderkopf 10 verbunden werden. Über den zwischen dem Ansatz 50 und der Öffnung 174 des Flanschs 173 vorhandenen Ringraum ist unabhängig von der Drehstellung des Niederdruckmoduls 70 stets eine Verbindung zwischen der Bohrung 192 des Modulgehäuses 172 mit der Bohrung 64 des Ansatzes 50 und somit dem Einlassventil 26 vorhanden.

## Patentansprüche

1. Pumpe, insbesondere Kraftstoffhochdruckpumpe, mit einem Gehäuseteil (10), in dem in einer Zylinderbohrung (12) ein Pumpenkolben (14) beweglich angeordnet ist, der in der Zylinderbohrung (12) einen Pumpenarbeitsraum (16) begrenzt, mit einem im Gehäuseteil (10) angeordneten Einlassventil (26), durch das der Pumpenarbeitsraum (16) mit einem Zulauf (27) verbindbar ist, wobei im Zulauf (27) eine Zumesseinrichtung (80) vorgesehen ist, durch die die dem Pumpenarbeitsraum (16) zugeführte Menge an Fördermedium variabel einstellbar ist, wobei der Zulauf (27) zumindest teilweise in einem mit der Pumpe verbundenen Niederdruckmodul (70;170) verläuft und die Zumesseinrichtung (80) am Niederdruckmodul (70) angeordnet ist, wobei das Gehäuseteil (10) einen an die Zylinderbohrung (12) anschließenden hohlzylinderförmigen Ansatz (50) aufweist, in dem das Einlassventil (26) angeordnet ist, wobei das Niederdruckmodul (70;170) auf den hohlzylinderförmigen Ansatz (50) des Gehäuseteils (10) aufgesetzt ist, wobei der Zulauf von der Zumesseinrichtung (80) zum Einlassventil (26) durch den hohlzylinderförmigen Ansatz (50) verläuft, wobei das Einlassventil (26) ein in den hohlzylinderförmigen Ansatz (50) eingesetztes Ventilgehäuse (32) aufweist, das durch eine Schraube (56) in den hohlzylinderförmigen Ansatz (50) gepresst wird, so dass der Pumpenarbeitsraum (16) zum hohlzylinderförmigen Ansatz (50) hin abgedichtet wird, und wobei das Niederdruckmodul (70;170) eine Ausnehmung (74;174) aufweist, in die der hohlzylinderförmige Ansatz (50) des Gehäuseteils (10) hineinragt, **dadurch gekennzeichnet, dass** die Schraube (56) eine Verschlussschraube (56) ist und dass zwischen dem Außenumfang des hohlzylinderförmigen Ansatzes (50) und der Ausnehmung (74;174) des Niederdruckmoduls (70;170) ein Ringraum gebildet ist, so dass Kraftstoff von der Ausnehmung (74;174) über wenigstens eine durch den hohlzylinderförmigen Ansatz (50) verlaufende Bohrung (64) zum Einlassventil (26) gelangen kann.

2. Pumpe nach Anspruch 1, **dadurch gekennzeichnet, dass** das Niederdruckmodul (70) in beliebigen Drehstellungen auf dem hohlzylinderförmigen Ansatz (50) des Gehäuseteils (10) aufgesetzt werden kann.

3. Pumpe nach Anspruch 1 oder 2, **dadurch gekennzeichnet, dass** die Zumesseinrichtung (80) einen verschiebbar geführten Kolben (82) aufweist, durch den der Durchflussquerschnitt im Zulauf (27) variabel eingestellt werden kann, und dass die Zumesseinrichtung (80) so angeordnet ist, dass die Längsachse (83) von deren Kolben (82) bei auf den Ansatz (50) aufgesetztem Niederdruckmodul (70) zumindest annähernd parallel zur Längsachse (13) der Zylinderbohrung (12) des Gehäuseteils (10) verläuft.

4. Pumpe nach Anspruch 3, **dadurch gekennzeichnet, dass** die Zumesseinrichtung (80) so angeordnet ist, dass die Längsachse (83) von deren Kolben (82) bei auf den Ansatz (50) aufgesetztem Niederdruckmodul (70) zumindest annähernd koaxial zur Längsachse (13) der Zylinderbohrung (12) des Gehäuseteils (10) verläuft.

5. Pumpe nach einem der vorstehenden Ansprüche, **dadurch gekennzeichnet, dass** das Niederdruckmodul (70) ein aus Leichtmetall oder Kunststoff hergestelltes Modulgehäuse (72) aufweist.

6. Pumpe nach einem der vorstehenden Ansprüche, **dadurch gekennzeichnet, dass** am Niederdruckmodul (70) ein einziger externer hydraulischer Anschluss (88) vorgesehen ist, über den der Zulauf (27) mit dem Niederdruckmodul (70) verbunden ist.

7. Pumpe nach Anspruch 6, **dadurch gekennzeichnet, dass** der externe hydraulische Anschluss (88) so angeordnet ist, dass dessen Längsachse zumindest annähernd senkrecht zur Längsachse (83) des Kolbens (82) der Zumesseinrichtung (80) verläuft.

8. Pumpe nach Anspruch 7, **dadurch gekennzeichnet, dass** der Zulauf vom Kolben (82) der Zumesseinrichtung (80) zum Einlassventil (26) zumindest annähernd in Richtung der Längsachse (83) des Kolbens (82) verläuft.

## Claims

1. Pump, in particular high-pressure fuel pump, having a housing part (10) in which a pump piston (14) is arranged in movable fashion in a cylinder bore (12), which pump piston delimits a pump working chamber (16) in the cylinder bore (12), having an inlet valve (26) which is arranged in the housing part (10) and by means of which the pump working chamber (16) is connectable to a feed line (27), wherein, in the feed line (27), there is arranged a metering device (80) by means of which the quantity of medium for conveying which is fed to the pump working chamber (16) can be variably adjusted, wherein the feed line (27) runs at least partially in a low-pressure module (70; 170) connected to the pump, and the metering device (80) is arranged on the low-pressure module (70), wherein the housing part (10) has a hollow cylindrical projection (50) which adjoins the cylinder bore (12) and in which the inlet valve (26) is arranged, wherein the low-pressure module (70; 170) is mounted onto the hollow cylindrical projection (50) of the housing part (10), wherein the feed line runs from the metering device (80) to the inlet valve (26) through the hollow cylindrical projection (50), wherein the inlet valve (26) has a valve housing (32) which is inserted into the hollow cylindrical projection (50) and which is pressed by means of a screw (56) into the hollow cylindrical projection (50) such that the pump working chamber (16) is sealed off in the direction of the hollow cylindrical projection (50), and wherein the low-pressure module (70; 170) has a recess (74; 174) into which the hollow cylindrical projection (50) of the housing part (10) projects, **characterized in that** the screw (56) is a closure screw (56) and **in that** a ring-shaped chamber is formed between the outer circumference of the hollow cylindrical projection (50) and the recess (74; 174) of the low-pressure module (70; 170), such that fuel can pass from the recess (74; 174) to the inlet valve (26) via the at least one bore (64) which runs through the hollow cylindrical projection (50).

2. Pump according to Claim 1, **characterized in that** the low-pressure module (70) can be mounted in any desired rotational positions on the hollow cylindrical rejection (50) of the housing part (10).

3. Pump according to Claim 1 or 2, **characterized in that** the metering device (80) has a displaceably guided piston (82) by means of which the throughflow cross section in the feed line (27) can be variably adjusted, and **in that** the metering device (80) is arranged such that, when the low-pressure module (70) has been mounted onto the projection (50), the longitudinal axis (83) of the piston (82) of said low-pressure module runs at least approximately parallel to the longitudinal axis (13) of the cylinder bore (12) of the housing part (10).

4. Pump according to Claim 3, **characterized in that** the metering device (80) is arranged such that, when the low-pressure module (70) has been mounted onto the projection (50), the longitudinal axis (83) of the piston (82) of said low-pressure module runs at least approximately coaxially with respect to the longitudinal axis (13) of the cylinder bore (12) of the housing part (10).

5. Pump according to any of the preceding claims, **characterized in that** the low-pressure module (70) has a module housing (72) which is produced from light metal or plastic.

6. Pump according to any of the preceding claims, **characterized in that**, on the low-pressure module (70), there is provided a single external hydraulic port (88) by means of which the feed line (27) is connected to the low-pressure module (70).

7. Pump according to Claim 6, **characterized in that** the external hydraulic port (88) is arranged such that its longitudinal axis runs at least approximately perpendicular to the longitudinal axis (83) of the piston (82) of the metering device (80).

8. Pump according to Claim 7, **characterized in that** the feed line, from the piston (82) of the metering device (80) to the inlet valve (26), runs at least approximately in the direction of the longitudinal axis (83) of the piston (82).

## Revendications

1. Pompe, en particulier pompe à carburant haute pression, comprenant une partie de boîtier (10) dans laquelle est disposé un piston de pompe (14) déplaçable dans un alésage de cylindre (12), qui délimite dans l'alésage de cylindre (12) un espace de travail de pompe (16), comprenant une soupape d'admission (26) disposée dans la partie de boîtier (10), par laquelle l'espace de travail de pompe (16) peut être connecté à une alimentation (27), un dispositif de dosage (80) étant prévu dans l'alimentation (27), par lequel la quantité de fluide refoulé acheminée à l'espace de travail de pompe (16) peut être ajustée de manière variable, l'alimentation (27) s'étendant au moins en partie dans un module basse pression (70 ; 170) connecté à la pompe et le dispositif de dosage (80) étant disposé au niveau du module basse pression (70), la partie de boîtier (10) présentant une pièce (50) de forme cylindrique creuse se raccordant à l'alésage de cylindre (12), dans laquelle est disposée la soupape d'admission (26), le module basse pression (70 ; 170) étant placé sur la pièce (50) de forme cylindrique creuse de la partie de boîtier (10), l'alimentation s'étendant depuis le dispositif de dosage (80) jusqu'à la soupape d'admission (26) à travers la pièce (50) de forme cylindrique creuse, la soupape d'admission (26) présentant un boîtier de soupape (32) inséré dans la pièce (50) de forme cylindrique creuse, qui est pressé par une vis (56) dans la pièce (50) de forme cylindrique creuse de telle sorte que l'espace de travail de pompe (16) soit étanchéifié vis-à-vis de la pièce (50) de forme cylindrique creuse et le module basse pression (70 ; 170) présentant un évidement (74 ; 174) dans lequel pénètre la pièce (50) de forme cylindrique creuse de la partie de boîtier (10), **caractérisée en ce que** la vis (56) est une vis de fermeture (56) et **en ce qu'**entre la périphérie extérieure de la pièce (50) de forme cylindrique creuse et l'évidement (74 ; 174) du module basse pression (70 ; 170) est formé un espace annulaire, de telle sorte que du carburant puisse parvenir depuis l'évidement (74 ; 174) par le biais d'au moins un alésage (64) s'étendant à travers la pièce (50) de forme cylindrique creuse jusqu'à la soupape d'admission (26).

2. Pompe selon la revendication 1, **caractérisée en ce que** le module basse pression (70) peut être posé dans des positions rotatives quelconques sur la pièce (50) de forme cylindrique creuse de la partie de boîtier (10).

3. Pompe selon la revendication 1 ou 2, **caractérisée en ce que** le dispositif de dosage (80) présente un piston (82) guidé de manière déplaçable, par lequel la section transversale d'écoulement peut être ajustée de manière variable dans l'alimentation (27) et **en ce que** le dispositif de dosage (80) est disposé de telle sorte que l'axe longitudinal (83) de son piston (82) s'étende au moins approximativement parallèlement à l'axe longitudinal (13) de l'alésage de cylindre (12) de la partie de boîtier (10) lorsque le module basse pression (70) est posé sur la pièce (50).

4. Pompe selon la revendication 3, **caractérisée en ce que** le dispositif de dosage (80) est disposé de telle sorte que l'axe longitudinal (83) de son piston (82) s'étende au moins approximativement coaxialement à l'axe longitudinal (13) de l'alésage de cylindre (12) de la partie de boîtier (10) lorsque le module basse pression (70) est posé sur la pièce (50).

5. Pompe selon l'une quelconque des revendications précédentes, **caractérisée en ce que** le module basse pression (70) présente un boîtier de module (72) fabriqué en métal léger ou en plastique.

6. Pompe selon l'une quelconque des revendications précédentes, **caractérisée en ce qu'**un raccord hydraulique unique externe (88) est prévu au niveau du module basse pression (70), par le biais duquel l'alimentation (27) est connectée au module basse pression (70).

7. Pompe selon la revendication 6, **caractérisée en ce que** le raccord hydraulique externe (88) est disposé de telle sorte que son axe longitudinal s'étende au moins approximativement perpendiculairement à l'axe longitudinal (83) du piston (82) du dispositif de dosage (80).

8. Pompe selon la revendication 7, **caractérisée en ce que** l'alimentation s'étend depuis le piston (82) du dispositif de dosage (80) jusqu'à la soupape d'admission (26) au moins approximativement dans la direction de l'axe longitudinal (83) du piston (82) .
